# NEUE EUROPÄISCHE PATENTSCHRIFT

(11) **EP 1 403 442 B2**
(45) Veröffentlichungstag und Bekanntmachung des Hinweises auf die Entscheidung über den Einspruch: **18.01.2023**
(45) Hinweis auf die Patenterteilung: 07.12.2011
(21) Anmeldenummer: 03014975.1
(22) Anmeldetag: 02.07.2003
(51) Int. Cl.: E04F 10/00

(54) **Markise mit Infrarotstrahler und/oder Lautsprecher**
Awning with infrared radiator and/or loudspeaker
Store avec un émetteur de rayons infrarouges et/ou un haut-parleur

(30) Priorität: 24.09.2002 DE 10244253
(43) Veröffentlichungstag der Anmeldung: 31.03.2004
(73) Patentinhaber: Weinor GmbH & Co. KG, 50784 Köln (DE)
(72) Erfinder: Stawski, Karl-Heinz, 50769 Köln (DE)
(74) Vertreter: Patentanwaltskanzlei Methling

(56) Entgegenhaltungen:
- WO-A1-97/13935
- DE-A- 10 107 972
- DE-U- 29 908 441

## Beschreibung

Die Erfindung betrifft eine Markise mit einem die Tuchwelle umgebenden Gehäuse, durch dessen vordere Längsöffnung das Markisentuchaustritt, wobei am vorderen Ende des Tuches ein Ausfallprofil befestigt ist, das im eingefahrenen Zustand die Längsöffnung verschließt, wobei an der Unterseite des Markisengehäuses ein Profil parallel zur Tuchwelle angeordnet ist, auf dem ein Infrarotstrahler und/oder ein Lautsprecher längs verstellbar befestigbar insbesondere anklemmbar ist, wobei das Profil von dem Markisengehäuse gebildet ist

Eine derartige Markise ist aus der WO 97/13935 A1 bekannt.

Es ist bekannt, an einer Markise im Abstand zu Markisentragteilen Infrarotstrahler zu befestigen. Dies ermöglicht zwar eine nachträgliche Befestigung, aber solche vorstehenden Teile sind einer Beschädigung leichter ausgesetzt und sind optisch unschön.

Aus der DE 299 08 441 U1 ist eine gattungsgemäße Gelenkarmmarkise bekannt, bei der innerhalb des Gehäuses eine Stableuchte angeordnet ist, wobei im ausgefahrenen Zustand von dieser Stableuchte Licht und/oder Wärmestrahlen imitiert werden, welche auf einen am Ausfallprofilangeordneten Reflektorschirm auftreffen und von diesem reflektiert werden.

Aus der DE 101 07 972 A1 ist ein Infrarotstrahlersystem mit integrierten Leuchten in einem gemeinsamen Gehäuse bekannt, welches zur Befestigung an Tragrohrmarkisen geeignet ist.

Aufgabe der Erfindung ist es, Infrarotstrahler und/oder Lautsprecher an einer Markise so anzuordnen, dass ein nachträglicher Einbau erleichtert wird.

Diese Aufgabe wird erfindungsgemäß durch die kennzeichnenden Merkmale des Anspruchs 1 gelöst.

Ein nachträglicher Einbau wird erleichtert, da die elektrische Verdrahtung und die elektrischen Anschlüsse für die Infrarotstrahler und/oder den Lautsprecher insbesondere als Baukastensystem in den Teilen der Markise anschlussfertig angeordnet sind.

Eine besonders einfache Bedienung wird erreicht, wenn der Infrarotstrahler und/oder der Lautsprecher über Funk ansteuerbar ist.

An der Unterseite des Markisengehäuses ist ein Profil parallel zur Tuchwelle angeordnet, auf dem der Infrarotstrahler und/oder der Lautsprecher längs verstellbar befestigbar insbesondere anklemmbar ist. Hierbei ist das Profil von dem Markisengehäuse gebildet, so dass ein Anbringen eines zusätzlichen separaten Tragprofils entfällt. Es wird damit auch erreicht, dass ein Anbringen an jeder beliebigen Stelle über die gesamte Länge der Markise möglich ist.

Vorteilhafte Ausgestaltungen sind in den Unteransprüchen aufgeführt.

Ausführungsbeispiele sind in der Zeichnung dargestellt und werden im Folgenden näher beschrieben. Dabei gehören die Ausführungen gemäß Figuren 1, 2, 3, 4, 5, 6, 7 und 8 nicht zur Erfindung. Es zeigen
- Fig. 1: ein am Gehäuse befestigter Lautsprecher,
- Fig. 2: ein im Gehäuse befestigter Lautsprecher,
- Fig. 3: ein an der Markisenhalterung befestigter Lautsprecher,
- Fig. 4: ein am Gehäuse befestigter Infrarotstrahler,
- Fig. 5: ein im Gehäuse befestigter Infrarotstrahler,
- Fig. 6: ein an der Markisenhalterung befestigter Infrarotstrahler,
- Fig. 7: ein am Ausfallprofil befestigter Infrarotstrahler,
- Fig. 8: ein am Ausfallprofil befestigter Lautsprecher,
- Fig. 9: ein Querschnitt durch ein Markisengehäuse mit einem vom Markisengehäuse gebildeten Längsprofil, an dem ein Infrarotstrahler oder Lautsprecher anklemmbar ist, und
- Fig. 10: den vergrößerten Ausschnitt A aus Fig. 9 im Bereich des Profils.

Eine Markise 1 ist über Konsolen 2 an einer Wand 3 oder Decke befestigbar. Die Konsolen 2 tragen die Enden der Tuchwelle 4, auf der das Markisentuch aufgewickelt ist. Das Markisentuch 5 ist an seinem vorderen Ende an einem Ausfallprofil 6 befestigt, das von mindestens zwei nichtdargestellten Armen gehalten ist, die beim Abwickeln des Tuches ausfahren.

Die Tuchwelle 4 und die Arme sind im eingefahrenen Zustand von einem Gehäuse (Kassette) 7 umgeben, das an seiner Vorderseite eine Längsöffnung besitzt, durch die das Tuch 5 und die Arme austreten können. Im eingefahrenen Zustand verschließt das Ausfallprofil 6 die Längsöffnung. Die Stirnseiten des Gehäuses sind von senkrechten Kopfplatten gebildet.

In der Unterseite des Markisengehäuses 7 sind Öffnungen eingebracht, in denen Infrarotstrahler 8 und/oder Lautsprecher 9 eingepasst sind, das heißt die Infrarotstrahler und/oder Lautsprecher liegen formschlüssig teilweise oder vollständig in den jeweiligen Öffnungen ein. Ein Großteil der Infrarotstrahler 8 und/oder Lautsprecher 9 ragen hierbei in das Innere des Gehäuses hinein und nach außen stehen die Infrarotstrahler und/oder Lautsprecher mehr oder weniger vor. Alternativ können die Infrarotstrahler und/oder Lautsprecher auch außen auf das Gehäuse aufgesetzt oder in einem Abstand zu diesem durch Halter 10 befestigt sein.

Die Infrarotstrahler 8 und/oder Lautsprecher 9 können auch an den obengenannten Konsolen 2 befestigt sein und hierbei in Öffnungen des Gehäuses hineinragen und/oder diese ausfüllen und/oder im Abstand durch Halter 11 befestigt sein. Ferner können die Infrarotstrahler und/oder Lautsprecher durch Funk ansteuerbar sein. Weitere Öffnungen können in den Gehäuseunterseiten angeordnet werden, in denen Leuchten eingesetzt sind.

Zusätzlich oder alternativ können die Infrarotstrahler 8 und/oder Lautsprecher 9 in und/oder an der Unterseite des Ausfallprofils 6 befestigt sein. Vorzugsweise besitzt hierzu die Unterseite des Ausfallprofils entsprechend geformte Öffnungen, in die die Infrarotstrahler und/oder Lautsprechereingesetzt sind.

In dem Gehäuse 7 und insbesondere in den ausfahrbaren Armen und dem Ausfallprofil 6 sind baukastenartig bereits die elektrischen Leitungen und Anschlüsse für die Infrarotstrahler und/oder Lautsprecher verlegt.

In der in den Fig. 9 und 10 dargestellten Ausführung bildet die Unterseite des Markisengehäuses 7 ein Längsprofil 12, das einstückig von dem unteren Teil der Markisengehäusewand gebildet ist und über die gesamte Länge des Markisengehäuses verläuft. Der Querschnitt des Profils hat die Form eines auf dem Kopf stehenden "TT", so dass das Profil an seiner Unterseite eine Längsfläche 12a bildet, die zu beiden Längsseitenmit Längsrändern (12b) übersteht, um dort von einer Klammer 13 beidseitig hintergriffen zu werden, die am oberen Ende des Halters 11 des Infrarotstrahlers 8 oder des Lautsprechers 9 befestigt ist.

Das Profil 12 kann zudem zur Befestigung der gesamten Markise an einer Wand oder Decke eines Gebäudes dienen. Hierzu sind Markisenkonsolen am Profil 12 klemmend befestigt.

## Patentansprüche

1. Markise (1) mit einem die Tuchwelle (4) umgebenden Gehäuse (7), durch dessen vordere Längsöffnung das Markisentuch (5) austritt, wobei am vorderen Ende des Tuches ein Ausfallprofil (6) befestigt ist, das im eingefahrenen Zustand die Längsöffnung verschließt, wobei an der Unterseite des Markisengehäuses ein Profil (12) parallel zur Tuchwelle angeordnet ist, auf dem ein Infrarotstrahler (8) und/oder ein Lautsprecher (9) längs verstellbar befestigbar insbesondere anklemmbar ist, wobei das Profil (12) von dem Markisengehäuse (7) gebildet ist, **dadurch gekennzeichnet, dass** am Gehäuse (7) an dessen Unterseite mindestens ein Infrarotstrahler (8) und/oder ein Lautsprecher (9) befestigt ist und die elektrische Verdrahtung und die elektrischen Anschlüsse für den Infrarotstrahler (8) und/oder den Lautsprecher (9) insbesondere als Baukastensystem in den Teilen der Markise (1) anschlussfertig angeordnet sind.

2. Markise nach Anspruch 1, **dadurch gekennzeichnet, dass** der Infrarotstrahler (8) und/oder der Lautsprecher (9) über Funk ansteuerbar ist.

3. Markise nach einem der vorherigen Ansprüche, **dadurch gekennzeichnet, dass** das Profil (12) von dem Material des Markisengehäuses (7) einstückig geformt ist.

4. Markise nach einem der vorherigen Ansprüche, **dadurch gekennzeichnet, dass** das Profil (12) sich über einen Teil insbesondere über die gesamte Länge des Gehäuses (7) erstreckt.

5. Markise nach einem der vorherigen Ansprüche, **dadurch gekennzeichnet, dass** am Profil (12) die Konsolen befestigbar insbesondere anklemmbar sind, durch die die Markise an einer Wand oder Decke eines Gebäudes befestigbar ist.

6. Markise nach einem der vorherigen Ansprüche, **dadurch gekennzeichnet, dass** der Infrarotstrahler (8) und/oder der Lautsprecher (9) am Profil (12) über Halter (11) befestigbar sind, an denen der Infrarotstrahler oder Lautsprecher verschwenkbar ist.

7. Markise nach einem der vorherigen Ansprüche, **dadurch gekennzeichnet, dass** das Profil (12) seitlich vorstehende Längsränder (12b) bildet, die von einer Klammer (13) eines Halters (11) des Infrarotstrahlers (8) oder des Lautsprechers (9) hintergreifbar sind.

## Claims

1. Awning (1) comprising a housing (7) surrounding the roller (4), through the front longitudinal opening of which housing the awning fabric (5) emerges, wherein a front profile (6) is attached to the front end of the fabric, which front profile closes the longitudinal opening when in its retracted position, wherein a profile (12) is arranged on the underside of the awning housing, parallel to the roller, to which profile an infrared radiator (8) and/or a loudspeaker (9) can be attached, in particular clamped, in a longitudinally adjustable manner, wherein the profile (12) is formed by the awning housing (7), **characterised in that** at least one infrared radiator (8) and/or loudspeaker (9) is arranged on the underside of the housing (7), and the electrical wiring and the electrical connections for the infrared radiator and/or the loudspeaker (9) are arranged, in particular as a modular construction, ready for connection, in the parts of the awning (1).

2. Awning according to claim 1, **characterised in that** the infrared radiator (8) and/or the loudspeaker (9) can be controlled via radio.

3. Awning according to any one of the preceding claims, **characterised in that** the profile (12) is formed in one piece from the material of the awning housing (7).

4. Awning according to any one of the preceding claims, **characterised in that** the profile (12) extends over part, in particular over the entire length, of the housing (7).

5. Awning according to any one of the preceding claims, **characterised in that** the brackets, via which the awning can be attached to a wall or ceiling of a building, can be attached, in particular clamped, to the profile (12).

6. Awning according to any one of the preceding claims, **characterised in that** the infrared radiator (8) and/or the loudspeaker (9) can be attached to the profile (12) via holders (11), on which the infrared radiator or loudspeaker is pivotable.

7. Awning according to any one of the preceding claims, **characterised in that** the profile (12) forms laterally projecting longitudinal edges (12b), which can be engaged from behind by a clamp (13) of a holder (11) of the infrared radiator (8) or the loudspeaker (9).

## Revendications

1. Store (1) avec un boîtier (7) entourant l'arbre à toile (4), par l'ouverture longitudinale avant duquel sort la toile de store (5), dans lequel un profilé d'immobilisation (6) est fixé à l'extrémité avant de la toile, lequel profilé d'immobilisation ferme l'ouverture longitudinale à l'état rentré, **caractérisé en ce qu'**au moins un émetteur de rayons infrarouges (8) et/ou un haut-parleur est ou sont fixés sur le boîtier (7) dans sa partie inférieure, dans lequel, dans la partie inférieure du boîtier de store, un profilé (12) est agencé parallèlement à l'arbre à toile, sur lequel profilé un l'émetteur de rayons infrarouges (8) et/ou le un haut-parleur (9) peut ou peuvent être fixés de manière réglable en longueur, en particulier connectés, dans lequel le profilé (12) est formé par le boîtier de store (7), **caractérisé en ce qu'**au moins un émetteur de rayons infrarouges (8) et/ou un haut-parleur est ou sont fixés sur le boîtier (7) dans sa partie inférieure et le câblage électrique et les connexions électriques pour l'émetteur de rayons infrarouges (8) et/ou le haut-parleur (9) et ou sont agencés prêts à l'emploi en particulier sous la forme d'un système modulaire dans les parties du store (1).

2. Store selon la revendication 1, **caractérisé en ce que** l'émetteur de rayons infrarouges (8) et/ou le haut-parleur (9) peut ou peuvent être commandés par radio.

3. Store selon l'une quelconque des revendications précédentes, **caractérisé en ce que** le profilé (12) est formé d'un seul tenant par le matériau du boîtier de store (7).

4. Store selon l'une quelconque des revendications précédentes, **caractérisé en ce que** le profilé (12) s'étend sur une partie, en particulier sur toute la longueur du boîtier (7).

5. Store selon l'une quelconque des revendications précédentes, **caractérisé en ce que** l'on peut fixer, en particulier connecter sur le profilé (12) les consoles, par lesquelles le store peut être fixé à un mur ou à un toit d'un bâtiment.

6. Store selon l'une quelconque des revendications précédentes, **caractérisé en ce que** l'émetteur de rayons infrarouges (8) et/ou le haut-parleur (9) peut ou peuvent être fixés sur le profilé (12) via un support (11), sur lequel peut pivoter l'émetteur de rayons infrarouges ou le haut-parleur.

7. Store selon l'une quelconque des revendications précédentes, **caractérisé en ce que** le profilé (12) forme des bords longitudinaux (12b) saillant latéralement, derrière lesquels peut s'engager une fixation (13) d'un support (11) de l'émetteur de rayons infrarouges (8) ou du haut-parleur (9).
